# EUROPÄISCHE PATENTANMELDUNG

(11) **EP 1 318 500 A1**
(43) Veröffentlichungstag der Anmeldung: **11.06.2003**
(21) Anmeldenummer: 02102691.9
(22) Anmeldetag: 06.12.2002
(51) Int. Cl.: G09G 3/36

(54) **Anordnung zur Ansteuerung einer Anzeigevorrichtung**

(30) Priorität: 07.12.2001 DE 10160098
(71) Anmelder: Koninklijke Philips Electronics N.V., 5621 BA Eindhoven (NL)
(72) Erfinder: Speirs, Christopher Rodd, 52088, Aachen (DE)
(74) Vertreter: Volmer, Georg, Dipl.-Ing.

(57) **Zusammenfassung**

Die Erfindung bezieht sich auf eine Anordnung zur Ansteuerung einer Anzeigevorrichtung mit Spalten und Zeilen, bei der den Spalten der Anzeigevorrichtung unterschiedliche Spannungswerte in Abhängigkeit von darzustellenden Daten zugeführt werden. Weiter bezieht sich die Erfindung auf eine Anzeigevorrichtung mit einer Anordnung zur Ansteuerung. Um eine Anordnung zur Ansteuerung einer Anzeigevorrichtung anzugeben, bei der Energieverbrauch reduziert wird, wird eine Anordnung (1, 40) zur Ansteuerung einer Anzeigevorrichtung (2) mit Spalten und Zeilen vorgeschlagen, bei der den Spalten der Anzeigevorrichtung Spannungen in Abhängigkeit darzustellender Daten zuführbar sind, mit zwei Versorgungsspannungsleitungen, die eine maximale und minimale Spaltenspannung (Vcolmax und Vcolmin) führen, und bei der zwischen den Versorgungsspannungsleitungen wenigstens eine Spannungsteilereinheit (43) zur Erzeugung von Teilspannungswerten angeordnet ist, und eine Zuführung der Teilspannungswerte zu Spaltenausgangsschaltungen (41_{N}) vorgesehen ist, wobei eine Spaltenausgangsschaltung (41_{N}) wenigstens eine Schaltmatrix- (411) und/oder Verstärkereinheit (412) aufweist und mittels Schalter (S1, S2) die Schaltmatrix - und/oder Verstärkereinheiten von den Versorgungsspannungsleitungen abschaltbar und mittels Schalter (S3-S5) eine der Versorgungsspannungen auf einen Spaltenausgang schaltbar sind.

## Beschreibung

Die Erfindung bezieht sich auf eine Anordnung zur Ansteuerung einer Anzeigevorrichtung mit Spalten und Zeilen, bei der den Spalten der Anzeigevorrichtung unterschiedliche Spannungswerte in Abhängigkeit von darzustellenden Daten zugeführt werden. Weiter bezieht sich die Erfindung auf eine Anzeigevorrichtung mit einer Anordnung zur Ansteuerung.

Der Displaytechnik kommt in den nächsten Jahren eine immer wichtigere Rolle in der Informations- und Kommunikationstechnik zu. Als Schnittstelle zwischen Mensch und digitaler Welt besitzt die Anzeigevorrichtung eine zentrale Bedeutung für die Akzeptanz moderner Informationssysteme. Insbesondere transportable Geräte, wie z. B. Notebooks, Telefone, Digitalkameras und Personal Digital Assistants sind ohne den Einsatz von Displays nicht realisierbar. Es gibt prinzipiell zwei Arten von Displays. Das sind auf der einen Seite die Passiv-Matrix Displays und auf der anderen die Aktiv-Matrix Displays. Passiv-Displays ist eine sehr verbreitete Display-Technologie, die bspw. in Laptops und Mobiltelefonen benutzt wird. Mittels der Passiv Matrix-Display Technologie lassen sich große Displays realisieren, wobei diese meist auf dem (S)TN(Super Twisted Nematic) Effekt basieren.

Den Aktiv-Matrix-Displays kommt mittlerweile eine ganz besondere Bedeutung zu, da mittels dieser Technologie schnelle Bildänderungen, z.B. die Darstellung eines Mousezeigers oder Filmes realisierbar ist. Bei dieser Aktiv Matrix LCD-Technik werden die Bildpunkte oder Pixel aktiv angesteuert. Die dabei am häufigsten eingesetzte Variante arbeitet mit Dünnschichttransistoren (TFT-LCD). Dabei ermöglichen Transistoren aus Silizium, die direkt in jeden Bildpunkt integriert sind, das Speichern der Bildsignale im Bildpunkt. Um unterschiedliche Graustufen bzw. Farben bei der Anzeige von Informationen zu realisieren, ist es erforderlich, die Displays oder Anzeigevorrichtungen mit entsprechend unterschiedlichen Spannungen aus einem großen Spannungsbereich anzusteuern. Für diese Ansteuerung der Anzeigevorrichtung oder Displays werden Treiberschaltungen verwendet.

Aktiv-Matrix-Display (TFT-Displays) bestehen typischerweise aus einem Glas mit nach außen geführten Anschlüssen, an die Treiberschaltungen oder Anordnungen zur Ansteuerung angeschlossen sind. Diese Treiberschaltungen wandeln die Bildsignale oder Daten, die auf einem Display dargestellt werden sollen, in die entsprechenden Spannungswerte um. Die Bildinformationen sind in Speichern als digitale Signale oder Daten gespeichert. Diese digitalen Signale müssen in analoge Signale umgewandelt werden, so dass mittels einer analogen Spannung eine entsprechende Lichtstärke zur Anzeige gebracht werden kann. Die für diese Wandlung erforderlichen Digital-Analog-Wandler müssen digitale Signale in Spannungen umwandeln, die über einen Bereich von weniger als 20 mV bis zu mehr als 10 V gehen.

In tragbaren Geräten ist der Energieverbrauch ein besonders wichtiges Kriterium, da von diesem die Lebensdauer der Batterie des Gerätes und damit die Einsatzdauer des Gerätes abhängt.

In bisher bekannten Treiberschaltungen für Aktiv-Matrix-Displays wird für jede Spalte ein Digital-Analog Wandler und ein Verstärker benötigt. Diese sind nicht abschaltbar, d.h. sie benötigen einen Ruhestrom, wenn sie keine Spannung wandeln und verstärken.

Aufgabe der Erfindung ist es deshalb, eine Anordnung zur Ansteuerung einer Anzeigevorrichtung anzugeben, bei der Energieverbrauch reduziert wird.

Diese Aufgabe wird mit einer Anordnung zur Ansteuerung einer Anzeigevorrichtung gelöst, mit Spalten und Zeilen, bei der den Spalten der Anzeigevorrichtung Spannungen in Abhängigkeit darzustellender Daten zuführbar sind, mit zwei Versorgungsspannungsleitungen, die eine maximale und minimale Spaltenspannung führen, und bei der zwischen den Versorgungsspannungsleitungen wenigstens eine Spannungsteilereinheit zur Erzeugung von Teilspannungswerten angeordnet ist, und eine Zuführung der Teilspannungswerte zu Spaltenausgangsschaltungen vorgesehen ist, wobei eine Spaltenausgangsschaltung wenigstens eine Schaltmatrix- und/oder Verstärkereinheit aufweist und mittels Schalter die Schaltmatrix - und/oder Verstärkereinheiten von den Versorgungsspannungsleitungen abschaltbar und mittels weiterer Schalter eine der Versorgungsspannungen auf einen Spaltenausgang schaltbar sind.

Der Erfindung liegt der Gedanke zugrunde, dass der volle Leistungsumfang bzw. Anzeigeumfang eines tragbaren elektronischen Gerätes meist nur für kurze Zeit benötigt wird. In der übrigen Zeit sind meist vereinfachte Anzeigen ausreichend. Um einen oft benutzten Partialmode oder Standby-Mode auch richtig im Hinblick auf die Energieeinsparung auszunutzen, kann durch Abschalten der im Standby-Mode nicht benötigten Baugruppen eine signifikante Energieeinsparung erreicht werden.

Dazu wird erfindungsgemäß vorgeschlagen, die im Standby-Mode nicht benötigten Spaltenausgangsschaltungen von der Versorgungsspannung zu trennen. Ebenso wird im Standby-Mode die Spannungsteilereinheit zur Erzeugung der Teilspannungswerte von der Versorgungsspannung getrennt. Die Schalter in der Spaltenausgangsschaltung werden derart geschaltet, dass in Abhängigkeit der darzustellenden Daten dem Spaltenausgang eine der beiden Versorgungsspannungen Vcolmax oder Vcolmin zugeführt wird.

Durch die erfindungsgemäßen schaltbaren Spaltenausgangsschaltungen wird es ermöglicht, die Verstärkereinheiten abzuschalten und die Versorgungsspannungen direkt auf die Spaltenausgänge der Treiberschaltung zu legen. In Realisierungen nach dem Stand der Technik ist es in nicht abschaltbarer Schaltungsweise der Spaltenausgangsschaltungen wesentlich aufwendiger, die Verstärker derart zu steuern, daß die Versorgungsspannungen am Ausgang des Verstärkers/ Spaltenausgang anliegen.

Jedem Bildpunkt in einem Farb-Aktiv-Matrix-Display sind bspw. drei TFT-Transistoren zugeordnet, um die entsprechenden Farben Rot, Grün und Blau zu schalten. Diese TFT-Transistoren werden entsprechend den darzustellenden Daten mit einer der beiden Versorgungsspannungen angesteuert, um entweder ein- bzw. ausgeschaltet zu werden. Dadurch wird es ermöglicht, nur mit zwei unterschiedlichen Spannungen, nämlich den beiden Versorgungsspannungen Vcolmax oder Vcolmin, 8 unterschiedliche Farbtöne zu erzeugen.

Die Aufgabe wird auch durch eine Anzeigevorrichtung gelöst, mit einer Anordnung zur Ansteuerung der Anzeigevorrichtung mit zwei Versorgungsspannungsleitungen, die eine maximale und minimale Spaltenspannung führen, und bei der zwischen den Versorgungsspannungsleitungen wenigstens eine Spannungsteilereinheit zur Erzeugung von Teilspannungswerten angeordnet ist, und eine Zuführung der Teilspannungswerte zu Spaltenausgangsschaltungen vorgesehen ist, wobei eine Spaltenausgangsschaltung wenigstens eine Schaltmatrix- und/oder Verstärkereinheit aufweist und mittels Schalter die Schaltmatrix - und/oder Verstärkereinheiten von den Versorgungsspannungsleitungen abschaltbar und mittels Schalter eine der Versorgungsspannungen auf einen Spaltenausgang schaltbar sind.

Nachfolgend werden anhand der Figuren Ausführungsbeispiele der Erfindung näher erläutert. Es zeigen:
- Fig. 1:: Blockschaltbild zur Ansteuerung einer Anzeigeanordnung
- Fig.2:: Treiberschaltung nach den Stand der Technik
- Fig.3:: erfindungsgemäße Treiberschaltung mit Spaltenausgangschaltungen

In Figur 1 ist ein Blockschaltbild zur Ansteuerung eines Displays 2 dargestellt. Die darzustellenden Informationen sind in der Einheit 4 gespeichert oder werden von dieser erzeugt. Dem Display 2 ist wenigstens ein Spaltentreiber 1 und ein Zeilentreiber 2 zugeordnet. Jedem Bildpunkt des Displays ist wenigstens ein nichtdargestellter TFT-Transistor zugeordnet. Die Transistoren einer Zeile werden der Reihe nach aktiviert. Durch Anlegen einer entsprechenden Spaltenspannung am TFT Transistor nimmt der entsprechend aktivierte Bildpunkt die der Spaltenspannung entsprechende Graustufe an.

Figur 2 zeigt eine Anordnung 3 zur Ansteuerung einer Anzeigevorrichtung nach dem Stand dem Technik. Diese Anordnung 3 verfügt über eine Spannungsteilereinheit 33, die in Abhängigkeit der darzustellenden Daten oder Bildinformationen Teilspannungen erzeugt, die jeweils den Spaltenausgangsschaltungen 3n zugeführt werden. Diese Spaltenausgangsschaltungen beinhalten eine Schaltmatrix 311 und einen Verstärker 312. Die Schaltmatrix 311 bildet in Verbindung mit der Spannungsteilereinheit 33 einen Digital-Analog-Wandler. Die Verstärker 312 sind jeweils an die Versorgungsspannung Vdd und Vss angeschlossen. Jedem Spalteneingang des Displays ist eine Spaltenausgangsschaltung zugeordnet. Dadurch wird es ermöglicht, jeder Spalte des Displays alle möglichen Spaltenspannungswerte zuzuführen. In diesem Beispiel können mittels der Spannungsteilereinheit 33 insgesamt 64 unterschiedliche Teilspannungen erzeugt werden, die zu 64 unterschiedlichen Spaltenspannungswerten V0- V63 verstärkt werden.

Wird bei dieser Anordnung nach dem Stand der Technik die Anzeigevorrichtung in einen Standby- Mode geschaltet, sind weiterhin alle Verstärker 312 und auch die Spannungsteilereinheit 33 mit der Versorgungsspannung VDD und VSS verbunden. Da es für den Stand-By-Mode nicht erforderlich ist, so viele Spaltenspannungen zu erzeugen, wie im Normalanzeigemodus, werden die Verstärker 312 derart gesteuert, dass sie eine den Versorgungsspannungen VDD oder VSS nahekommende Spannung am Ausgang liefern. Der Stromverbrauch zum Betrieb der Spaltenausgangsschaltungen und insbesondere der Verstärker ist jedoch nicht erforderlich, da die Versorgungsspannungen VDD und VSS in der Anordnung 3 vorhanden sind.

Deshalb zeigt Figur 3 eine erfindungsgemäßen Anordnung zur Ansteuerung einer Anzeigevorrichtung. In dieser Anordnung 40 ist eine Spannungsteilereinheit 43 vorhanden, außerdem ist jedem Spaltenausgang n eine Spaltenausgangsschaltung 41_{N} zugeordnet. Die Spannungsteilereinheit 43 ist von der Versorgungsspannung V_{DD} und V_{SS} mittels einer Schalteinheit 15 während des Stand-By Modes abschaltbar. Ebenso sind die einzelnen Verstärker 412 und die Schaltmatrixen 411 in den Spaltenausgangsschaltungen 41_{N} von der Versorgungsspannung trennbar bzw. abschaltbar. Die Schaltmatrixen 411 bilden mit der Spannungsteilereinheit 43 jeweils einen DA-Wandler. Es ist vorgesehen, die Spaltenausgangsschaltungen 41_{N} mit Schaltern S1-S5 zu versehen. Während des Betriebes der Anzeigevorrichtung 2 im Standby-Mode sind nicht mehr so viele Teilspannungswerte notwendig, wie im Normalmode, da die Anzahl der Graustufen oder Farbstufen reduziert ist. Häufig reicht es aus, die TFT-Transistoren der Anzeigevorrichtung mit den zwei Versorgungsspannungen V_{DD} und V_{SS} anzusteuern. Dazu werden die Schalter S1-S5 der Spaltenausgangsschaltung 41_{N} derart gesteuert, dass die Verstärker 412 und auch die Schaltmatrixen 411 abgeschaltet werden und somit keinen Strom mehr verbrauchen. Den Spaltenausgängen n werden dann in Abhängigkeit der darzustellenden Bildinformation entweder die V_{dd}- oder die Vₛₛ- Spannung als Spaltenspannung zugeführt.

Die Schalter S1 und S2 werden bspw. durch die Aktivierung des Stand-By-Modes durch einen nicht dargestellten Prozessor geöffnet. Damit ist die jeweilige Spaltenausgangsschaltung von der Versorgungsspannung getrennt und verbraucht keinen Strom mehr. Die Verstärkereinheiten 412 können alternativ dazu auch intern abgeschaltet werden. Die Schalter S 1 und S2 müssen nicht in jeder Spaltenausgangsschaltung angeordnet sein. Es ist ausreichend die Versorgungsspannungszufuhr für die alle Spaltenausgangsschaltungen zu unterbrechen.

Die Steuerung der Schalter S3-S5 wird mittels einfacher Logikschaltungen realisiert. Schalter S3 wird die maximale Versorgungsspannung zugeführt, wenn die der Spaltenausgangsschaltung zugewiesene Spalte im Stand-By Mode eingeschaltet sein soll oder die Daten "111111" anliegen. Für den Schalter S5 ergibt sich somit, das dieser geschlossen sein muß, wenn die niedrigste Spannung für die entsprechende Spalte benötigt wird, d.h. die Spalte im Stand-By-Mode ausgeschaltet bleiben soll, oder der Treiberschaltung die Daten "000000" zugeführt werden. Der Schalter S4 wird nur im Normalmodus geschlossen, im Stand-By-Mode ist er für alle Spaltenausgangsschaltungen ständig geöffnet. Das läßt sich durch eine Negation der beiden Schalter S5 und S3 ableiten.

Die Verstärker weisen intern in den Ausgangsstufen Schalter auf, die alternativ oder auch in Verbindung mit den externen Schaltern eingesetzt werden können, um die V_{DD} oder die V_{SS} auf den entsprechenden Spaltenausgang zu schalten. Diese internen Schalter sind jeweils mit V_{DD} oder die V_{SS} verbunden.

Im folgenden ist eine Tabelle dargestellt, in der die Farbmischung für einen Bildpunkt verdeutlicht wird. Ein Bildpunkt besteht aus drei Subbildpunkten mit den Farben rot, grün und blau. Durch Anlegen von unterschiedlichen Spaltenspannungen an diese drei TFT Transistoren kann die erkennbare Farbe des Bildpunktes auf der Anzeigevorrichtung variiert werden. In den Zeilen der Tabelle sind die darstellbaren Farben auf der Anzeigevorrichtung dargestellt.

| | Rot | Grün | Blau |
|---|---|---|---|
| Schwarz | 0 | 0 | 0 |
| Blau | 0 | 0 | 1 |
| Grün | 0 | 1 | 0 |
| Cyan | 0 | 1 | 1 |
| | 1 | 0 | 1 |
| | | | |
| | | | |
| Weiß | 1 | 1 | 1 |

## Patentansprüche

1. Anordnung (1, 40) zur Ansteuerung einer Anzeigevorrichtung (2) mit Spalten und Zeilen, bei der den Spalten der Anzeigevorrichtung Spannungen in Abhängigkeit darzustellender Daten zuführbar sind,
mit zwei Versorgungsspannungsleitungen, die eine maximale und minimale Spaltenspannung (Vcolmax und Vcolmin) führen, und
bei der zwischen den Versorgungsspannungsleitungen wenigstens eine Spannungsteilereinheit (43) zur Erzeugung von Teilspannungswerten angeordnet ist, und eine Zuführung der Teilspannungswerte zu Spaltenausgangsschaltungen (41_{N}) vorgesehen ist, wobei eine Spaltenausgangsschaltung (41_{N}) wenigstens eine Schaltmatrix- (411) und/oder Verstärkereinheit (412) aufweist und mittels Schalter (S1, S2) die Schaltmatrix-und/oder Verstärkereinheiten von den Versorgungsspannungsleitungen abschaltbar und mittels Schalter (S3-S5) eine der Versorgungsspannungen auf einen Spaltenausgang schaltbar sind.

2. Anordnung zur Ansteuerung einer Anzeigevorrichtung nach Anspruch 1,
**dadurch gekennzeichnet,**
**dass** die Anzeigevorrichtung (2) in einem Standby-Mode betreibbar ist, in der vorgesehen ist, den Spalten nur die Versorgungsspannungen (Vcolmax und Vcolmin) zuzuführen und die Spannungsteilereinheit, Schaltmatrix- und Verstärkereinheit von den Versorgungsspannungsleitungen zu entkoppeln.

3. Anordnung zur Ansteuerung einer Anzeigevorrichtung nach Anspruch 1,
**dadurch gekennzeichnet,**
**dass** jeder Spalte der Anzeigevorrichtung eine Spaltenausgangsschaltung (41_{N}) zugeordnet ist.

4. Anordnung zur Ansteuerung einer Anzeigevorrichtung nach Anspruch 1,
**dadurch gekennzeichnet,**
**dass** eine Schalteinheit (15) zur Entkopplung der Spannungsteilereinheit (43) von den Versorgungsspannungsleitungen vorgesehen ist

5. Anordnung zur Ansteuerung einer Anzeigevorrichtung nach Anspruch 1,
**dadurch gekennzeichnet,**
**dass** die Spannungsteilereinheit (15) mehrere in Reihe zwischen die beiden Versorgungsspannungsleitungen geschaltete Widerstandselemente enthält, die mit wenigstens einer Schaltmatrix- gekoppelt sind, die an eine Verstärkereinheit angeschlossen ist.

6. Anordnung zur Ansteuerung einer Anzeigevorrichtung nach Anspruch 1,
**dadurch gekennzeichnet,**
**dass** der Verstärkereinheit ein analoger Spannungswert zur Verstärkung zuführbar ist und die Verstärkereinheit an beide Versorgungsspannungsleitungen angeschlossen ist.

7. Anordnung zur Ansteuerung einer Anzeigevorrichtung nach Anspruch 1,
**dadurch gekennzeichnet**,
die Verstärkungseinheiten (412) im Stand-By Mode abschaltbar sind und die Versorgungsspannungsleitungen mittels verstärkerinterner Schalter auf den Spaltenausgang schaltbar sind.

8. Anzeigevorrichtung mit einer Ansteuervorrichtung nach einem der Ansprüche 1 bis 6.
